# FASCICULE DE BREVET EUROPEEN

(11) **EP 1 495 190 B1**
(45) Date de publication et mention de la délivrance du brevet: **04.05.2011**
(21) Numéro de dépôt: 02767527.1
(22) Date de dépôt: 14.06.2002
(51) Int. Cl.: E01F 7/04, B21F 33/00, B63G 9/04

(54) **FILET DE SECURITE**
SICHERHEITSNETZ
SAFETY NET

(30) Priorité: 12.04.2002 FR 0204576
(43) Date de publication de la demande: 12.01.2005
(73) Titulaire: Rentchler, Patrick, 06250 Mougins (FR)
(72) Inventeur: Rentchler, Patrick, 06250 Mougins (FR)
(74) Mandataire: de Zeeuw, Johan Diederick
(86) Numéro de dépôt international: PCT/FR2002/002070
(87) Numéro de publication internationale: WO 2003/091502

(56) Documents cités:
- WO-A-01/60547
- CH-A- 677 376
- DE-C- 123 957
- US-A- 3 539 135
- US-A- 5 597 017

## Description

### Domaine technique

La présente invention à trait aux barrières de sécurité utilisées pour la retenue d'objets en mouvement ou le maintien d'objets susceptibles de se mettre en mouvement et concerne en particulier une barrière de sécurité comportant un filet formé de mailles entrelacées.

### Etat de la technique

Les barrières de sécurité constituées d'un filet sont de plus en plus utilisées, soit pour retenir des objets en mouvement tels que des rochers qui se détachent d'un flanc de montagne ou des véhicules automobiles qui sont ainsi empêchés de sortir de leur voie de circulation (séparation des deux voies d'une autoroute), soit pour maintenir en place des objets comme c'est le cas de blocs de rocher risquant de se détacher d'un flanc de montagne jouxtant une voie de circulation ou lieu habité.

Les plus connues des barrières de sécurité sont les barrières de protection contre les chutes de rochers qui sont constituées d'un filet tenu par poteaux haubanés en travers de la trajectoire prévisible des rochers sur des terrains en pente. Lors de la chute d'un bloc de rocher, il y a, au moment de l'impact avec le filet, absorption d'une partie de l'énergie du bloc par déformation du filet.

Il est donc nécessaire de disposer de filets déformables appropriés à l'absorption d'énergie cinétique, ce qui est loin d'être le cas des filets comportant simplement des mailles carrées ou rectangulaires. L'idéal est que la déformation du filet permettant l'absorption de l'énergie soit principalement due à la déformation des mailles elles-mêmes.

Un filet répondant à cette exigence a été décrit dans le document EP 0.370.945. Il est constitué de mailles circulaires entrelacées, chaque maille étant entrelacée avec quatre mailles adjacentes. Malheureusement, chaque maille est constituée d'un câble en acier à plusieurs torons se refermant sur lui-même, et dont le point de jonction des deux extrémités du câble est réalisé par une bague ou manchon en aluminium. Cette bague constitue un point faible de la maille dans la mesure où, d'une part, toute la force exercée sur la maille lors de la chute d'un bloc, s'exerce en entier sur la bague qui subit ainsi une force de traction importante, et d'autre part, il y a une probabilité non négligeable que le bloc de rocher vienne écraser la bague lors de l'impact avec le filet. Elle constitue alors un point faible de la maille qui risque de ne pas résister lors de l'impact suivant si elle n'a pas déjà été détruite par le premier impact.

Une barrière de protection dynamique selon le préambule de la revendication 1 est connue du document CH 677 376.

### Exposé de l'invention

C'est pourquoi le but de l'invention est de fournir une barrière de sécurité utilisée pour la retenue d'objets en mouvement ou le maintien en place d'objets susceptibles de se mettre en mouvement dont le filet est formé de mailles circulaires déformables ne comportant aucun point de jonction susceptible d'être affaibli ou de se rompre à la suite d'un choc par un objet en mouvement.

L'objet de l'invention est donc une barrière de protection dynamique contre les chutes de rochers comportant un filet (12) composé de mailles (30 à 44) circulaires entrelacées les unes avec les autres de telle sorte que chaque maille est entrelacée avec au moins quatre autres mailles (30 à 44) adjacentes et un câble de bordure (46) pour fixer le filet (12), caractérisée en ce que chacune desdites mailles (30 à 44) est constituée d'un câble (50) composé d'un seul toron rebouclé de façon hélicoïdale n fois sur lui-même, dans lequel le diamètre du câble (50) composant les mailles (30 à 44) a une valeur croissante selon l'emplacement des mailles (30 à 44), les mailles (40, 42, 44) les plus proches dudit câble de bordure (46) étant constituées d'un câble (50) dont le diamètre est plus important que celui du câble constituant les mailles (30, 32, 36) se trouvant près du centre du filet.

### Description brève des figures

Les buts, objets et caractéristiques de l'invention apparaîtront plus clairement à la lecture de la description qui suit faite en référence aux dessins dans lesquels :
- la figure 1 est une représentation schématique d'une barrière de sécurité selon l'invention,
- la figure 2 est une représentation d'une partie du filet selon l'invention montrant les mailles circulaires sans point de jonction entrelacées les unes dans les autres constituant le filet, et
- la figure 3 est une représentation du câble formant la maille montrant les brins constituant le câble issus d'un toron unique.

### Description détaillée de l'invention

Selon un mode de réalisation préféré de l'invention, une barrière de sécurité utilisée pour la retenue des rochers en montagne, illustrée sur la figure 1, est généralement installée sur un terrain en pente 10 le long d'une courbe de niveau. Un filet à mailles 12 est arrimé au terrain au moyen de deux poteaux 14 et 16 ancrés au sol et maintenus par des haubans ancrés au sol au moyen de plaques d'ancrages ou autres moyens d'ancrage. Le filet 12 qui sert à dissiper l'énergie due à la chute de blocs de rochers est fixé aux deux poteaux grâce à des câbles de bordage ralingués.

Le filet 12 selon l'invention est formé d'une multitude de mailles entrelacées telles qu'illustrées sur la figure 2 qui représente un mode de réalisation préféré de l'invention. Chaque maille telle que la maille 30 est entrelacée avec quatre mailles adjacentes 32, 34, 36 et 38 bien qu'il soit possible que chaque maille soit entrelacée avec un nombre de mailles plus important, par exemple 6 mailles. Chaque maille est circulaire et ne comporte pas de bague de sertissage comme expliqué ci-dessus, contrairement aux mailles décrites dans le document EP 0.370.945. Les mailles constituant le bord du filet telles que les mailles 40, 42 ou 44 sont entrelacées avec le câble 46 formant la bordure du filet.

De façon générale, le câble constituant la maille illustré sur la figure 3 est constitué de plusieurs brins. Dans un mode de réalisation particulier, le câble est constitué de six brins entourant un espace qui peut être ou non occupé par une âme. Les brins sont torsadés de façon à former chacun une hélice d'un pas déterminé. Dans un câble classique, les brins constituant le câble sont des torons séparés. Mais dans le cadre de l'invention, les six brins sont en fait un seul et même toron qui est rebouclé sur lui-même et a donc une longueur égale à six fois la circonférence de la maille si les deux extrémités du toron sont placées bout à bout comme il est préférable.

Le tressage du câble constituant une maille se fait en torsadant sur lui-même un toron dont la longueur est égale à six circonférences de maille, le toron devant être passé six fois dans chaque maille adjacente, au moment de la construction de la maille, de manière à entrelacer la maille en formation avec les mailles adjacentes.

La construction de la maille peut être réalisée manuellement. L'opérateur ayant à sa disposition un toron d'une longueur égale à 6 fois la circonférence d'une maille, reboucle 3 fois, mais en sens inverse, chacune des deux portions du toron en partant du point milieu. Lorsque chacune des deux portions a été rebouclée 3 fois sur elle-même, la maille comportant 6 brins a été réalisée et l'opérateur dispose des deux extrémités du toron qui, normalement, se juxtaposent parfaitement. Ces deux extrémités placées bout à bout sont alors entrées à l'intérieur du câble de sorte que ce dernier ne laisse apparaître aucun point de discontinuité. Dans une réalisation particulière, il est judicieux de fixer ensemble les deux extrémités du toron de façon à faire disparaître tout point faible dans la maille. Ceci peut être réalisé en sertissant les deux extrémités juxtaposées du toron dans une bague de sertissage qui peut, comme précédemment, être introduite à l'intérieur du câble par l'opérateur.

On voit donc que la maille du filet faisant l'objet de l'invention ne comporte aucune bague de sertissage entre deux extrémités d'un câble formant une maille. Il y a donc continuité du câble tout le long de la maille sans un point faible constitué par une telle bague du fait que cette dernière serait soumise à une force importante qui s'exerce sur la maille lors de la chute d'un rocher et qui, en outre, pourrait être écrasée par le rocher diminuant considérablement la résistance de la maille. Contrairement à la maille classique avec bague, la force subie par la maille lors de la chute d'un rocher, est équilibrée tout le long du câble par la friction qu'exerce le toron sur lui-même.

Bien que le câble constitué de six brins résultant du même toron rebouclé six fois sur lui-même soit le mode de réalisation préféré, le câble pourrait être constitué d'un nombre de brins n différent, les brins étant toujours formés à l'aide d'un toron unique. Mais il va de soi que, moins il y a de brins, moins la force de friction entre brins encaissant la force de traction résultant de la chute d'un rocher est importante. C'est pourquoi, le nombre minimum de brins ne peut pas être inférieur à trois. De même, le nombre de brins constituant le câble ne peut pas être trop important du fait qu'un trop grand nombre de brins torsadés, bien qu'augmentant la force de friction entre brins, aboutit à un câble de trop gros diamètre ce qui diminue la souplesse des mailles. Il ne faut en effet pas perdre de vue que, lors de la chute d'un rocher, une grosse part de l'énergie est dissipée grâce à la souplesse du filet lorsque les mailles perdent leur forme circulaire et prennent plutôt la forme d'une ellipse sous le choc. Le nombre de brins n est donc de préférence inférieur ou égal à 8.

De préférence, le diamètre des mailles peut être compris entre 200mm et 600mm sans que le maximum en soit limité. A noter qu'il est possible de disposer de rangées dont les mailles sont de diamètre variable selon leur proximité par rapport au câble de bordure. Par exemple, les mailles de la première rangée pourraient avoir un diamètre de 300mm alors que les mailles de la seconde rangée auraient un diamètre de 350mm. Mais dans ce cas, il est nécessaire de ne pas prévoir de maille (c'est à dire laisser une place vide) après chaque séquence de six mailles de la seconde rangée.

Selon l'importance des chutes de rochers qui varie selon le terrain, le diamètre du câble constituant chaque maille peut être différent, un diamètre plus important permettant de dissiper une énergie plus importante qu'un diamètre plus petit. Aussi le diamètre du câble peut être compris de préférence entre 5mm et 20mm.

Selon une caractéristique particulière de l'invention, il est possible de mettre le filet en précontrainte lors de son installation. Ceci est réalisé en appliquant au filet une force de tension dans le sens horizontal et/ou le sens vertical lors de son montage. Cette précontrainte permet d'éviter que la barrière ne soit trop souple. A noter que dans ce cas, les mailles ne sont pas circulaires mais ovales puisqu'elles sont soumises à une force de tension selon une de leurs dimensions.

Selon une caractéristique importante de l'invention, à diamètre de maille égal, le diamètre du câble constituant la maille peut être variable selon son emplacement dans le filet. On constate en effet que les forces exercées sur les mailles sont plus importantes sur le bord du filet, par exemple les mailles 40, 42 et 44 entrelacées avec le câble de bordure 46, que celles qui s'exercent au centre du filet. Il est donc judicieux de faire croître le diamètre du câble constituant la maille lorsqu'on va du centre du filet vers ses bords. On peut ainsi prévoir un diamètre du câble augmentant de :
- 12mm au centre à 20mm au bord
- 8mm au centre à 16mm au bord
- 5mm au centre à 12mm au bord.

Le matériau utilisé pour les câbles constituant les mailles est de préférence du métal et en particulier de l'acier galvanisé ou inoxydable. Toutefois, il est possible de réaliser le filet en utilisant un matériau constitué de fibres polymères synthétiques, par exemple en polyester ou polyamide et notamment en Kevlar ou Dyneema (marque déposées).

Bien que l'invention a été décrite dans son application comme barrière de protection dynamique pour retenir des rochers en mouvement sur un flanc de montagne, d'autres applications peuvent être envisagées. Ainsi, dans le domaine de protection dynamique, la barrière de sécurité selon l'invention peut être utilisée comme barrière de protection le long d'un circuit automobile pour empêcher de provoquer des accidents parmi les spectateurs, ou peut être utilisée comme barrière de séparation entre les deux voies d'une autoroute. Dans le domaine statique, une telle barrière peut être utilisée comme barrière de maintien de terrains ou de rochers lorsque ceux-ci risquent de se détacher du flanc d'une montagne, ou encore lors de l'endiguage en mer ou lors de la construction d'une emprise sur la mer. A noter que dans les cas d'utilisation de la barrière comme barrière de maintien, il peut être judicieux de mettre le filet en précontrainte lors de son installation comme expliqué précédemment.

## Revendications

1. Barrière de protection dynamique contre les chutes de rochers comportant un filet (12) composé de mailles (30 à 44) circulaires entrelacées les unes avec les autres de telle sorte que chaque maille est entrelacée avec au moins quatre autres mailles (30 à 44) adjacentes et un câble de bordure (46) pour fixer le filet (12), **caractérisée en ce que** chacune desdites mailles (30 à 44) est constituée d'un câble (50) composé d'un seul toron rebouclé de façon hélicoïdale n fois sur lui-même, dans lequel le diamètre du câble (50) composant les mailles (30 à 44) a une valeur croissante selon l'emplacement des mailles (30 à 44), les mailles (40, 42, 44) les plus proches dudit câble de bordure (46) étant constituées d'un câble (50) dont le diamètre est plus important que celui du câble constituant les mailles (30, 32, 36) se trouvant près du centre du filet.

2. Barrière de protection dynamique selon la revendication 1, dans laquelle le câble (50) constituant chaque maille (30 à 44) comprend un nombre de brins n formés à partir d'un seul toron compris entre 3 et 8.

3. Barrière de protection dynamique selon la revendication 2, dans laquelle le nombre n de brins formant ledit câble (50) est égal à 6.

4. Barrière de protection dynamique selon la revendication 1, 2 ou 3, dans laquelle ledit filet (12) est entouré d'un câble de bordure (46) solidaire de poteaux d'ancrage au sol (14, 16), les mailles (40, 42, 44) se trouvant au bord du filet (12) étant entrelacées avec ledit câble de bordure (46).

5. Barrière de protection dynamique selon la revendication 4, dans laquelle le diamètre des mailles (30 à 44) est compris entre 200mm et 600mm.

6. Barrière de protection dynamique selon la revendication 5, dans laquelle le diamètre des mailles (30 à 44) est variable selon leur proximité par rapport au câble de bordure (46), les mailles (30, 32, 36) d'une rangée de mailles plus éloignée dudit câble de bordure (46) ayant un diamètre plus grand que les mailles (40, 42, 44) d'une rangée moins éloignée.

7. Barrière de protection dynamique selon la revendication 4, 5 ou 6, dans laquelle le diamètre du câble (50), constituant les mailles (30 à 44), est compris entre 5mm et 20mm.

8. Barrière de protection dynamique selon l'une quelconque des revendications précédentes, dans laquelle le matériau constituant les mailles (30 à 44) du filet (12) est choisi parmi les métaux et notamment l' acier galvanisé ou inoxydable et les fibres polymères synthétiques telles que du polyester ou du polyamide.

## Claims

1. Barrier for dynamic protection against rock-falls comprising a net (12) composed of circular meshes (30 to 44) interlaced with one another in such a way that each mesh is interlaced with at least four other adjacent meshes (30 to 44) and an edging cable (46) to fix the net (12), **characterised in that** each of said meshes (30 to 44) is formed of a cable (50) composed of a single strand looped back helicoidally on itself n times, in which the diameter of the cable (50) composing the meshes (30 to 44) has an increasing value depending on the position of the meshes (30 to 44), the meshes (40, 42, 44) closest to said edging cable (46) being formed of a cable (50) the diameter of which is greater than that of the cable forming the meshes (30, 32, 36) located close to the centre of the net.

2. Barrier for dynamic protection in accordance with claim 1, in which the cable (50) forming each mesh (30 to 44) includes a number of plies n formed from a single strand of between 3 and 8.

3. Barrier for dynamic protection in accordance with claim 2, in which the number n of plies forming said cable (50) is equal to 6.

4. Barrier for dynamic protection in accordance with claim 1, 2, or 3, in which said net (12) is surrounded by an edging cable (46) attached to ground anchor posts (14, 16), the meshes (40, 42, 44) located at the edge of the net (12) being interlaced with said edging cable (46).

5. Barrier for dynamic protection in accordance with claim 4, in which the diameter of the meshes (30 to 44) is between 200 mm and 600 mm.

6. Barrier for dynamic protection in accordance with claim 5, in which the diameter of the meshes (30 to 44) is variable depending on their proximity relative to the edging cable (46), the meshes (30, 32, 36) of a row of meshes more distant from said edging cable (46) having a larger diameter than the meshes (40, 42, 44) of a less distant row.

7. Barrier for dynamic protection in accordance with claim 4, 5, or 6, in which the diameter of the cable (50), forming the meshes (30 to 44), is between 5 mm and 20 mm.

8. Barrier for dynamic protection in accordance with any one of the preceding claims, in which the material forming the meshes (30 to 44) of the net (12) is selected from the metals and in particular galvanised or stainless steel and synthetic polymer fibres such as polyester or polyamide.

## Patentansprüche

1. Eine Barriere zum dynamischen Schutz gegen Steinschläge, die ein Netz (12) beinhaltet, das aus kreisförmigen Maschen (30 bis 44) zusammengesetzt ist, die derart miteinander verflochten sind, dass jede Masche mit mindestens vier anderen benachbarten Maschen (30 bis 44) und einem Kantenseil (46) verflochten ist, um das Netz (12) zu befestigen, **dadurch gekennzeichnet, dass** jede der Maschen (30 bis 44) aus einem Seil (50) gebildet ist, das aus einem einzelnen Strang zusammengesetzt ist, der spiralförmig n-mal um sich selbst gewunden ist, wobei der Durchmesser des Seils (50), das die Maschen (30 bis 44) ausmacht, je nach Position der Maschen (30 bis 44) einen zunehmenden Wert aufweist, wobei die am nächsten bei dem Kantenseil (46) liegenden Maschen (40, 42, 44) aus einem Seil (50) gebildet sind, dessen Durchmesser größer ist als derjenige des Seils, das die Maschen (30, 32, 36) bildet, die sich nahe des Zentrums des Netzes befinden.

2. Barriere zum dynamische Schutz gemäß Anspruch 1, wobei das Seil (50), das jede Masche (30 bis 44) bildet, eine Anzahl von aus einem einzelnen Strang geformten n Einzeldrähten von zwischen 3 bis 8 enthält.

3. Barriere zum dynamischen Schutz gemäß Anspruch 2, wobei die Anzahl n Einzeldrähte, welche das Seil (50) formen, gleich 6 ist.

4. Barriere zum dynamischen Schutz gemäß Anspruch 1, 2 oder 3, wobei das Netz (12) von einem Kantenseil (46) umgeben ist, das am Bodenverankerungspfosten (14, 16) angebracht ist, wobei die Maschen (40, 42, 44), die am Rand des Netzes (12) angeordnet sind, mit dem Kantenseil (46) verflochten sind.

5. Barriere zum dynamischen Schutz gemäß Anspruch 4, wobei der Durchmesser der Maschen (30 bis 44) zwischen 200 mm und 600 mm beträgt.

6. Barriere zum dynamischen Schutz gemäß Anspruch 5, wobei der Durchmesser der Maschen (30 bis 44) je nach ihrer Nähe zum Kantenseil (46) veränderlich ist, wobei die Maschen (30, 32, 36) aus einer Reihe von weiter vom Kantenseil (46) entfernten Maschen einen größeren Durchmesser aufweisen als die Maschen (40, 42, 44) aus einer weniger weit entfernten Reihe.

7. Barriere zum dynamischen Schutz gemäß Anspruch 4, 5 oder 6, wobei der Durchmesser des Seils (50), das die Maschen (30 bis 44) bildet, zwischen 5 mm und 20 mm beträgt.

8. Barriere zum dynamischen Schutz gemäß einem der vorhergehenden Ansprüche, wobei das Material, aus welchem die Maschen (30 bis 44) des Netzes (12) gebildet sind, aus Metallen ausgewählt ist und insbesondere aus galvanisiertem oder rostfreiem Stahl und synthetischen Polymerfasern, wie etwa Polyester oder Polyamid.
